# EUROPÄISCHE PATENTSCHRIFT

(11) **EP 3 429 777 B1**
(45) Veröffentlichungstag und Bekanntmachung des Hinweises auf die Patenterteilung: **18.12.2019**
(21) Anmeldenummer: 17709972.8
(22) Anmeldetag: 10.03.2017
(51) Int. Cl.: B22C 9/08, B22C 7/06

(54) **VERFAHREN ZUR HERSTELLUNG EINES SPEISERS MIT EINEM DESSEN SPEISERÖFFNUNG ÜBERSPANNENDEN NETZARTIGEN GEWEBE**
METHOD FOR PRODUCING A FEEDER WITH A MESH-LIKE FABRIC COVERING OVER THE FEEDER OPENING THEREOF
PROCÉDÉ DE FABRICATION D'UNE MASSELOTTE COMPRENANT UN TISSU EN FORME DE FILET RECOUVRANT SON OUVERTURE DE MASSELOTTE

(30) Priorität: 18.03.2016 DE 102016105106
(43) Veröffentlichungstag der Anmeldung: 23.01.2019
(73) Patentinhaber: GTP Schäfer Gießtechnische Produkte GmbH, 41515 Grevenbroich (DE)
(72) Erfinder: SCHÄFER, Jörg, 50226 Frechen (DE); SCHÄFER, Thomas, 50226 Frechen (DE)
(74) Vertreter: Feucker, Max Martin
(86) Internationale Anmeldenummer: PCT/EP2017/055663
(87) Internationale Veröffentlichungsnummer: WO 2017/157788

(56) Entgegenhaltungen:
- DE-A1- 2 446 554
- DE-A1-102014 115 848
- DE-U1-202015 104 553
- DE-U1-202015 104 554

## Beschreibung

Die Erfindung betrifft ein Verfahren zur Herstellung eines zum Einsetzen in eine beim Gießen von Metallen verwendete Gießform vorgesehenen Speisers mit einem einen inneren Hohlraum als Speiservolumen umschließenden, aus einem exothermen und/oder isolierenden Material bestehenden Speiserkorpus, welcher mindestens einen seitlichen Wandbereich sowie einen dem in der Gießform ausgebildeten Formhohlraum zugewandten Bodenbereich mit einer darin angeordneten Speiseröffnung zum Verbinden des inneren Hohlraumes des Speiserkorpus mit dem Formhohlraum der Gießform während des Gießvorganges aufweist und ein seine Speiseröffnung überspannendes, aus einem feuerfesten Material bestehendes netzartiges Gewebe aufweist, wobei im Rahmen der Herstellung des Speisers in einer Kernschießmaschine ein Gewebestück des netzartigen Gewebes in einer die Form des Speisers in einem Kernkasten der Kernschießmaschine ausbildenden Modelleinrichtung derart positioniert wird, dass ein Randbereich des im Bodenbereich des späteren Speisers positionierten Gewebestücks zumindest teilweise in Richtung des seitlichen Wandbereichs des Speiserkorpus hochgebogen wird und der hochgebogene Randbereich beim Schießen des Speisers von dem eingeschossenen Material umgeben und in dem Material des fertig geschossenen Speiserkorpus verankert wird.

Ein mit dem erfindungsgemäßen Verfahren herzustellender Speiser ist in seinem Aufbau in der DE 20 2015 104 554 U1 beschrieben. Soweit der daraus bekannte Speiser die Form eines sogenannten Kopfspeisers aufweist, ist an dem Speiser ein seine im Bodenbereich angeordnete Speiseröffnung überspannendes, aus einem feuerfesten Material bestehendes netzartiges Gewebe angeordnet. Damit soll erreicht werden, dass sich beim Einsatz des Speisers in einer Gießform aufgrund des während des Gießvorganges eintretenden Umspülens der Netzstruktur durch das heiße Metall nach dem Erstarren des Gussstücks eine von dem Gewebe durchsetzte Metallschicht ausbildet. Diese schafft im Bodenbereich des Speisers eine definierte Materialschwächung, so dass ein Abschlagen des nach dem Erstarren des Gussstücks verbleibenden, metallischen Speiserrests genau im Verlaufe dieser Gewebeschicht geschieht. Zur Festlegung des netzartigen Gewebes an dem Speiserkorpus ist gemäß der DE 20 2015 104 554 U1 vorgesehen, dass das netzartige Gewebe in einem gesonderten Rahmen aufgespannt und festgelegt ist, wobei der Rahmen an dem Speiserkorpus in geeigneter Weise befestigt, vorzugsweise festgeklemmt ist.

Insofern ist mit der Herstellung eines eine in seinem Bodenbereich angeordnete Netzstruktur aufweisenden Speisers der Nachteil einer aufwendigen Herstellung verbunden, da zusätzlich zu dem herkömmlichen Schießen des Speiserkorpus in einer Kernschießmaschine auch der gesonderte Rahmen mit dem darin aufgespannten netzartigen Gewebe hergestellt und in einem zusätzlichen Montageschritt an dem fertig geschossenen Speiserkorpus befestigt werden muss.

Ein Verfahren mit den eingangs genannten Merkmalen zur Herstellung eines Speisers ist aus DE 24 46 554 A1 bekannt. Weitere Herstellungsverfahren sind aus DE 10 2014 115 848 A1 und DE 20 2015 104 553 U1 bekannt.

Der Erfindung liegt daher die Aufgabe zugrunde, das Verfahren zur Herstellung eines eine seine Speiseröffnung überspannendes netzartiges Gewebe aufweisenden Speisers zu vereinfachen. Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass das Gewebestück zwischen an einer den Bodenbereich des Speiserkorpus vorgebenden Grundplatte der Modelleinrichtung angeordnete, in den seitlichen Wandbereich des späteren Speiserkorpus hochstehende Positionierstifte gedrückt wird, sodass der über die von den Positionierstiften umschlossene Fläche überstehende Randbereich des Gewebestücks hochgebogen wird.. Insofern ist mit der Erfindung der Vorteil verbunden, dass das die Speiseröffnung überspannende netzartige Gewebe bei der Herstellung des Speiserkorpus in einem Verfahrensschritt mit eingeschossen wird, so dass auf einen gesonderten Rahmen zur Festlegung des netzartigen Gewebes verzichtet ist. Soweit damit die Positionierung des Gewebestücks an dem Bodenbereich des späteren Speiserkorpus erleichtert ist, ist lediglich eine Ergänzung der für die Herstellung des Speiserkorpus in der Kernschießmaschine ohnehin vorzuhaltenden Modelleinrichtung erforderlich.

Hierbei kann vorgesehen sein, dass über den Umfang des Bodenbereichs des Speiserkorpus verteilt wenigstens drei Positionierstifte angeordnet sind. Zweckmäßig ist dabei die Anordnung von vier Positionierstiften in einem Umfangsabstand von jeweils 90 Grad.

Hinsichtlich der Ausbildung des Speisers kann vorgesehen sein, dass der von der Modelleinrichtung vorgegebene Speiserkorpus mit einer seinem Bodenbereich gegenüberliegenden Öffnung ausgebildet wird, die mittels eines in die Öffnung eingesetzten, einen Deckelbereich des Speiserkorpus ausbildenden Stopfens verschlossen wird.

Hinsichtlich eines zur Herstellung des Speisers geeigneten Verfahrens kann weiterhin vorgesehen sein, dass die Modelleinrichtung die Grundplatte mit den daran angeordneten Positionierstiften und einen darauf lösbar aufgesetzten Modellteil zur Ausformung des inneren Hohlraums des fertig geschossenen Speiserkorpus umfasst, wobei der Modellteil zum Positionieren des Gewebestücks von dem Sockel abgenommen wird.

In der Zeichnung ist ein Ausführungsbeispiel der Erfindung wiedergegeben, welches nachstehend beschrieben ist. Es zeigen:
- Fig. 1:: einen Kernkasten einer für die Herstellung eines Speisers eingerichteten Kernschießmaschine mit einer darin befindlichen Modelleinrichtung,
- Fig. 2:: in einer Einzeldarstellung die Grundplatte der Modelleinrichtung gemäß Fig. 1 einschließlich der daran angeordneten Positionierstifte mit einem dazwischen eingedrückten Gewebestück bei weggenommenem, das Speiservolumen ausbildenden Modellteil, in einer Draufsicht,
- Fig. 3:: den fertig geschossenen Speiserkorpus mit dem in seinem Bodenbereich verankerten Gewebestück im Schnitt,
- Fig. 4:: den Speiserkorpus gemäß Fig. 3 nach Einsetzen eines einen Deckelbereich ausbildenden Stopfens.

Der aus den Fig. 3 und 4 im Einzelnen ersichtliche, fertig geschossene Speiserkorpus 11 eines Speisers 10 umfasst einen einen inneren Hohlraum 25 als sogenanntes Speiservolumen umschließenden seitlichen Wandbereich 12 sowie einen unteren Bodenbereich 13, in welchem eine Speiseröffnung 14 ausgebildet ist. Der in einer nicht dargestellten Kernschießmaschine fertig geschossene Speiserkorpus 11 weist zunächst eine seinem Bodenbereich 13 mit Speiseröffnung 14 gegenüberliegende obere Öffnung 15 auf, die im Rahmen einer Fertigstellung des Speisers 10 mittels eines darin eingesteckten Stopfens 16 verschlossen ist (Fig. 4). Die Speiseröffnung 14 wird von einem aus einem feuerfesten Material bestehenden Gewebestück 21 überspannt bzw. abgedeckt, dessen in Richtung des seitlichen Wandbereichs 12 hochgebogener Randbereich 22 in dem den Bodenbereich 13 des Speisers 10 ausbildenden exothermen und/oder isolierenden Material festgelegt ist.

Soweit die Herstellung eines in seinem Aufbau vorstehend beschriebenen Speisers 10 in einer bekannten Weise durch Schießen in einer Kernschießmaschine erfolgt, wird die Gestalt des Speiserkorpus 10 durch eine in einem aus Fig. 1 ersichtlichen Kernkasten 30 der Kernschießmaschine mit einem Unterkasten 31 und einem Oberkasten 32 befindliche Modelleinrichtung 17 ausgebildet. Die Modelleinrichtung 17 umfasst eine Grundplatte 18, auf welcher sich ein zylinderförmiger Modellteil 20 erhebt und in einen von Unterkasten 31 und Oberkasten 32 umschlossenen Hohlraum 33 ragt, so dass beim Einschießen des Materials in den Kernkasten 30 der innere Hohlraum 25 des Speiserkorpus 11 durch den Modellteil 20 und der Speiserkorpus 11 selbst durch den freien Bereich des Hohlraums 33 ausgebildet wird.

Gleichzeitig bildet die Querschnittsfläche am unteren Ende des Modellteils 20 auch die im Bodenbereich 13 des Speiserkorpus 11 ausgebildete Speiseröffnung 14 aus. Zur Fixierung des Gewebestücks 21 beim Schießvorgang des Speisers 10 sind über den Umfang der Modelleinrichtung 17 an der Grundplatte 18 in regelmäßigem Abstand verteilt vier Positionierstifte 19 angeordnet. Wie sich dazu aus Fig. 2 ergibt, wird nach zwischenzeitlichem Abnehmen des Modellteils 20 von der Grundplatte 18 ein Gewebestück 21 zwischen die Positionierstifte 19 gedrückt. Da die Fläche des Gewebestücks 21 größer festgelegt ist als der von den Positionierstiften 19 umschlossene Flächenbereich, wird durch das Eindrücken des Gewebestücks 21 zwischen die Positionierstifte 19 der äußere Randbereich des Gewebestücks 21 hochgebogen, so dass der sich auch aus den Fig. 3 und 4 ergebende hochgebogene Randbereich 22 des Gewebestücks 21 entsteht. Nach Eindrücken des Gewebestücks 21 wird der Modellteil 20 wieder auf die Grundplatte 18 der Modelleinrichtung 17 aufgesetzt, so dass das der Herstellung des Speisers 10 dienende exotherme und/oder isolierende Material in den Kernkasten eingeschossen werden kann. Dabei umhüllt das Material den stehenden Modellteil 20 und bildet dabei den seitlichen Wandbereich 12 des fertig geschossenen Speiserkorpus 11 aus. Zum Entformen des Speiserkorpus wird zunächst der Modellteil 20 über die zunächst offen gelassene obere Öffnung 15 des Speiserkorpus (Figur 3) entfernt, da die im Bodenbereich 13 ausgebildete Speiseröffnung 14 aufgrund des darin eingeformten Gewebestücks 21 zum Entformen des Speisers 10 eben nicht über einen verbleibenden Modellteil 20 gleiten könnte. Insofern ist die Entnahme des Modellteils 20 erforderlich. Danach kann der Speiserkorpus 11 mit in dessen Bodenbereich 13 eingeformten Gewebestück 21 aus dem Kernkasten entnommen werden. Dabei hinterlassen die Positionierstifte 19 im Bodenbereich 13 bis in den seitlichen Wandbereich 12 hineinreichende offene Kanäle 23.

Aus Fig. 2 sind zudem in der Grundplatte 18 ausgebildete Entlüftungsdüsen 34 ersichtlich.

Wie bereits in der DE 20 2015 104 554 U1 beschrieben, weist das aus dem netzartigen Gewebe gebildete Gewebestück 21 in seiner Mitte zur Verringerung des Strömungswiderstandes ein Durchgangsloch 26 mit einer geringeren Abmessung als die Speiseröffnung 14 des Speisers 10 auf.

## Patentansprüche

1. Verfahren zur Herstellung eines zum Einsetzen in eine beim Gießen von Metallen verwendete Gießform vorgesehenen Speisers (10) mit einem einen inneren Hohlraum (25) als Speiservolumen umschließenden, aus einem exothermen und/oder isolierenden Material bestehenden Speiserkorpus (11), welcher mindestens einen seitlichen Wandbereich (12) sowie einen Bodenbereich (13) mit einer darin angeordneten Speiseröffnung (14) zum Verbinden des inneren Hohlraumes (25) des Speiserkorpus (11) mit dem Formhohlraum der Gießform während des Gießvorganges aufweist und ein seine Speiseröffnung (14) überspannendes, aus einem feuerfesten Material bestehendes netzartiges Gewebe aufweist, wobei im Rahmen der Herstellung des Speisers in einer Kernschießmaschine ein Gewebestück (21) des netzartigen Gewebes in einer die Form des Speisers (10) in einem Kernkasten (30) der Kernschießmaschine ausbildenden Modelleinrichtung (17) derart positioniert wird, dass der Randbereich (22) des im Bodenbereich (13) des späteren Speisers (10) positionierten Gewebestücks (21) zumindest teilweise in Richtung des seitlichen Wandbereichs (13) des Speiserkorpus (11) hochgebogen wird und der hochgebogene Randbereich (22) beim Schießen des Speisers (10) von dem eingeschossenen Material umgeben und in dem Material des fertig geschossenen Speisers (10) verankert wird, **dadurch gekennzeichnet, dass** das Gewebestück (21) zwischen an einer dem den Bodenbereich (13) des Speiserkorpus (11) vorgebenden Grundplatte (18) der Modelleinrichtung (17) angeordneten, in den seitlichen Wandbereich (12) des späteren Speiserkorpus (11) hochstehende Positionierstifte (19) gedrückt wird, sodass der über die von den Positionierstiften (18) umschlossene Fläche überstehende Randbereich (22) des Gewebestücks (21) hochgebogen wird.

2. Verfahren nach Anspruch 1, bei welchem über den Umfang des Bodenbereichs (13) des Speiserkorpus (11) verteilt wenigstens drei Positionierstifte (19) angeordnet sind.

3. Verfahren nach Anspruch 1, bei welchem über den Umfang des Bodenbereichs (13) des Speiserkorpus (11) verteilt wenigstens vier Positionierstifte (19) angeordnet sind.

4. Verfahren nach einem der Ansprüche 1 bis 3, bei welchem der in seiner Formgebung von der Modelleinrichtung (17) vorgegebene Speiserkorpus (11) mit einer seinem Bodenbereich (13) gegenüberliegenden oberen Öffnung (15) ausgebildet wird, die mittels eines in die Öffnung (15) eingesetzten, einen Deckelbereich des Speiserkorpus (10) ausbildenden Stopfens (16) verschlossen wird.

5. Verfahren nach einem der Ansprüche 1 bis 4, bei welchem die Modelleinrichtung (17) die Grundplatte (18) mit den daran angeordneten Positionierstiften (19) und einen darauf lösbar aufgesetzten Modellteil (20) zur Ausformung des inneren Hohlraums (25) des fertig geschossenen Speiserkorpus (11) umfasst, wobei der Modellteil (20) zum Positionieren des Gewebestücks (21) von der Grundplatte (18) abgenommen wird.

## Claims

1. Method for producing a feeder (10) that is intended for use in a casting mold used for the casting of metals and that comprises a feeder body (11), which encloses an inner cavity (25) as a feeder volume, consists of an exothermic and/or insulating material, has at least one lateral wall region (12) and a bottom region (13) with a feeder opening (14) arranged therein for connecting the inner cavity (25) of the feeder body (11) to the mold cavity of the casting mold during the casting operation and has a mesh-like fabric consisting of a refractory material covering over the feeder opening (14) therein, wherein in the course of the production of the feeder in a core shooter, a fabric piece (21) of the mesh-like fabric is positioned in a pattern device (17) forming the shape of the feeder (10) in a core box (30) of the core shooter, in such a way that the peripheral region (22) of the fabric piece (21) positioned in the bottom region (13) of the later feeder (10) is at least partially bent up in the direction of the lateral wall region (13) of the feeder body (11) and, during the shooting of the feeder (10), the bent-up peripheral region (22) is surrounded by the material shot in and is anchored in the material of the finished shot feeder (10), **characterized in that** the fabric piece (21) is pressed between positioning pins which are arranged on a base plate of the model device predetermining the bottom region of the feeder body, and which positioning pins project into the lateral wall region of the subsequently produced feeder body, so that the peripheral region (22) of the fabric piece (21) projecting over the area surrounded by the positioning pins (19) is bent up.

2. Method according to claim 1, in which at least three positioning pins (19) are spaced about the periphery of the bottom region (13) of the feeder body (11).

3. Method according to claim 1, in which at least four positioning pins (19) are spaced about the periphery of the bottom region (13).

4. Method according to one of claims 1 through 3, in which the feeder body (11), which is predetermined in its shape by the pattern device (17), is formed with an upper opening (15) positioned opposite to its bottom region (13), the upper opening being closed by means of a plug inserted into the opening (15) and forming a cover region of the feeder body (10).

5. Method according to one of claims 1 through 4, in which the pattern device (17) encompasses the base plate (18) with the positioning pins (19) arranged thereon and a pattern part (20) releasably positioned thereon for forming of the inner cavity (25) of the shot feeder body (11), wherein the pattern part (20) is removed from the base plate (18) for positioning of the fabric piece (21).

## Revendications

1. Procédé de fabrication d'un alimentateur (10) prévu pour être employé dans un moule de coulée employé pour couler des métaux, comprenant un corps d'alimentateur (11) composé de matériau exotherme et/ou isolant, entourant une cavité intérieure (25) en tant que volume d'alimentateur, lequel présente au moins une partie de paroi latérale (12) ainsi qu'une partie de fond (13) avec une ouverture d'alimentateur (14) disposée à l'intérieur pour relier la cavité intérieure (25) du corps d'alimentateur (11) à la cavité de moule du moule de coulée pendant la coulée, et présente un tissu de type filet, en un matériau ininflammable, recouvrant son ouverture d'alimentateur (14), dans lequel dans le cadre de la fabrication de l'alimentateur dans une machine à tirer les noyaux, une pièce de tissu (21) du tissu de type filet est positionnée de telle façon dans un dispositif de modelage (17) donnant la forme de l'alimentateur (10) dans une caisse de noyaux (30) de la machine à tirer les noyaux, que la bordure (22) de la pièce de tissu (21) positionnée dans la partie de fond (13) du futur alimentateur (10) soit pliée vers le haut au moins partiellement en direction de la partie de paroi latérale (13) du corps d'alimentateur (11) et la bordure (22) pliée vers le haut est entourée par le matériau tiré lors du tirage de l'alimentateur (10) et ancrée dans le matériau de l'alimentateur (10) tiré terminé, **caractérisé en ce que** la pièce de tissu (21) est poussée entre des tiges de positionnement (19) verticales dans la partie de paroi (12) latérale du futur corps d'alimentateur (11), disposées contre une plaque de fond (18) du dispositif de modelage (17) définissant la partie de fond (13) du corps d'alimentateur (11),
de telle sorte que la bordure (22) de la pièce de tissu (21) en saillie au-dessus de la surface entourée par les tiges de positionnement (18) soit pliée vers le haut.

2. Procédé selon la revendication 1, dans lequel au moins trois tiges de positionnement (19) sont disposées réparties sur le pourtour de la partie de fond (13) du corps d'alimentateur (11).

3. Procédé selon la revendication 1, dans lequel au moins quatre tiges de positionnement (19) sont disposées réparties sur le pourtour de la partie de fond (13) du corps d'alimentateur (11).

4. Procédé selon l'une des revendications 1 à 3, dans lequel le corps d'alimentateur (11) prédéfini dans sa forme par le dispositif de modelage (17) est formé avec une ouverture (15) supérieure opposée à sa partie de fond (13), qui est fermée au moyen d'un bouchon (16) formant une partie de couvercle du corps d'alimentateur (10), inséré dans l'ouverture (15).

5. Procédé selon l'une des revendications 1 à 4, dans lequel le dispositif de modelage (17) comprend la plaque de fond (18) avec les tiges de positionnement (19) raccordées dessus et une partie de modelage (20) placée de manière séparable dessus pour former la cavité intérieure (25) du corps d'alimentateur (11) tiré terminé, dans lequel la partie de modelage (20) est retirée de la plaque de fond (18) pour positionner la pièce de tissu (21).
